# EUROPÄISCHE PATENTSCHRIFT

(11) **EP 0 020 320 B1**
(45) Veröffentlichungstag und Bekanntmachung des Hinweises auf die Patenterteilung: **19.05.1982**
(21) Anmeldenummer: 80890063.3
(22) Anmeldetag: 04.06.1980
(51) Int. Cl.: F02D 1/10

(54) **Regeleinrichtung für Einspritzbrennkraftmaschinen**
Control device for fuel injection internal combustion engines
Dispositif de réglage pour moteur à combustion interne à injection

(30) Priorität: 05.06.1979 AT 4053/79
(43) Veröffentlichungstag der Anmeldung: 10.12.1980
(73) Patentinhaber: Friedmann & Maier Aktiengesellschaft, A-5400 Hallein bei Salzburg (AT)
(72) Erfinder: Lehner, Gerhard, Dr. Dipl.-Ing., A-5400 Hallein (AT); Stipek, Theodor, Dipl.-Ing., A-5400 Hallein (AT)
(74) Vertreter: Kretschmer, Adolf

## Beschreibung

Bei Reihenmotoren ist es bekannt, jedem einzelnen Zylinder ein Brennstoffeinspritzgerät zuzuordnen, welches unmittelbar dem Zylinder benachbart ist. Dies hat den Vorteil, daß die Einspritzleitungen kurz gehalten werden können, so daß Verzerrungen des Einspritzgesetzes vermieden werden. Bei den bekannten Anordnungen dieser Art ist eine Regelstange vorgesehen, welche die Regelorgane der einzelnen Einspritzgeräte betätigt und sich daher über die gesamte Motorlänge erstreckt. Eine solche Regelstange hat eine verhältnismäßig große träge Masse und durch diese träge Masse, welche ständig bewegt werden muß, wird die Regelungsgüte beeinträchtigt. Bei Reihenmotoren für Fahrzeuge, welche in der Fahrzeuglängsrichtung liegen, hat eine solche Regelstange überdies noch den Nachteil, daß sie durch die Beschleunigung und Bremskräfte beeinträchtigt wird, wordurch auch wieder die Regelungsgüte beeinträchtigt wird.

Es wurde bereits vorgeschlagen, diese nachteilige Massenwirkung der Regelstange durch Anordnung von Gegenmassen auf Umlenkhebeln oder Muffen zu kompensieren ; dies behebt jedoch nicht den Nachteil der Wirkung der trägen Massen auf die Regelungsgüte und die Regelungsgüte wird dadurch sogar verschlechtert. Weiters haben unterschiedliche Wärmedehnungen zwischen den Motorteilen, die die Einspritzgeräte tragen und der Regelstange, insbesondere bei vierzylindrigen Motoren, Auswirkungen auf die Regelorgane der Einspritzgeräte, so daß sich die eingestellten Einspritzmengen während des Betriebes des Motors zwischen den einzelnen Einspritzgeräten verändern können. Es ist auch bekannt, anstelle einer solchen Regelstange eine verdrehbare, in Längsrichtung des Motors liegende Regelungswelle vorzusehen. Eine solche Regelungswelle wird durch Beschleunigung oder Bremskräfte nicht beeinträchtigt und die bei der Verdrehung der Regelungswelle auftretenden Massenkräfte sind geringer als die bei der Verschiebung einer Regelstange auftretenden Massenkräfte. Diese Regelungswelle muß vom Drehzahlmeßwerk betätigt werden und es muß überdies auch die Bewegung der Regelungswelle durch ein Drehzahlwählglied beeinflußt werden. Die hiefür erforderliche Kinematik bietet Schwierigkeiten. Bei Reglern für Reiheneinspritzpumpen ist es bekannt, den Verbindungshebel zwischen Reglermuffe und längsverschieblicher Regelstange auf einem Gleitstein zu lagern, der je nach Lage des Betätigunshebels ein unterschiedliches Übersetzungsverhältnis zwischen Reglermuffe und Regelstange ergibt (GB-A-833318). Das unterschiedliche Übersetzungsverhältnis hat den Sinn, im Bereiche der Leerlaufregelung eine ausreichend große Verstellkraft and der Regelstange wirksam werden zu lassen, da zufolge -der niederen Drehzahl das Meßwerk an sich nur geringe Kräfte zur Verfügung stellt. In der Nähe der Höchstdrehzahl hingegen sind die Meßwerkkräfte so groß, daß mit geringen Muffenhüben und großer Übersetzung zur Regelstange ausreichende Verstellkräfte zur Verfügung stehen.

Die Erfindung bezieht sich nun auf eine Regeleinrichtung für Einspritzbrennkraftmaschinen mit in wenigstens einer Reihe angeordneten Motorzylindern, wobei jedem Motorzylinder ein Brennstoffeinspritzgerät zugeordnet ist, dessen Fördermengenverstellglieder von einer allen Brennstoffeinspritzgeräten einer Motorreihe gemeinsamen, parallel zur Motorwelle angeordneten, drehbar gelargerten Regelungswelle betätigt werden, welche von einem Drehzahlmeßwerk in einem durch ein Drehzahlwählglied bestimmten Ausmaß verdreht wird, wobei in der Betriebsstellung « Leerlauf eine kleinere Übersetzung zwischen dem Muffenhub des Meßwerkes und der Regelungswelle wirksam wird als in der Stellung « Vollast ».

Die Erfindung zielt darauf ab, die Kinetamtik der Kraftübertragung auf die Regelungswelle zu vereinfachen und zu verbessern und besteht im wesentlichen darin, daß die Achse des Drehzahlmeßwerkes parallel zur Regelungswelle angeordnet ist, daß die Reglermuffe des Drehzahlmeßwerkes über ein Regelgestänge an einem mit der Regelungswelle starr verbundenen, von dieser ungefähr radial abstehenden Verstellhebel angreift und daß der Radialabstand der Angriffsstelle der Reglermuffe am Verstellhebel von der Achse der Regelungswelle durch das Drehzahlwählglied veränderbar ist.

Das Drehzahlmeßerk wird vom Motor angetrieben und es ist daher die Anordnung der Achse des Drehzahlmeßwerkes parallel zur Motorachse die übliche Anordnung und ermöglicht den einfachsten Antrieb. Damit ergibt sich aber bei einer in der Motorlängsrichtung liegenden Regelungswelle, daß die Achse des Drehzahlmeßwerkes auch parallel zur Regelungswelle liegt und dies bringt die Schwierigkeiten in Bezug auf die Übertragungskinematik von der Reglermuffe auf die Regelungswelle mit sich. Dadurch, daß nun die Regelungswelle mit einem Verstellhebel ausgestattet ist, kann die Bewegung der Reglermuffe in einfacher Weise auf die Regelungswelle übertragen werden. Es kann beispielsweise gemäß einer bevorzugten Ausführungsform der Erfindung das Regelgestänge einen um eine quer zur Meßwerkachse verlaufende Achse schwenkbaren Winkelhebel aufweisen, durch welchen bei paralleler Anordnung von Drehzahlmeßwerkachse und Regelungswelle die Muffenbewegung in einfacher Weise umgelenkt werden kann. Dadurch, daß die Angriffsstelle der Reglermuffe am Verstellhebel durch das Drehzahlwählglied veränderbar ist, kann in einfacher Weise die Bewegung der Reglermuffe durch die Bewegung des Drehzahlwählgliedes überlagert werden. Wenn der Radialabstand der Angriffsstelle der Reglermuffe am Verstellhebel von der Achse der Regelungswelle vergrößert wird, wird das Übersetzungsverhältnis zwischen Muffenweg und Verdrehung der Regelungswelle verringert, da ja nun die Reglermuffe am längeren Hebelarm angreift. Dies entspricht den Bedingungen im Bereich des Leerlaufes. Wenn dieser Radialabstand vergrößert wird, wird das Übersetzungsverhältnis vergrößert und dies entspricht den Bedingungen im Bereich der Vollast.

Eine solche Veränderung des Radialabstandes der Angriffsstelle kann mit einfachen Mitteln durchgeführt werden. Gemäß einer bevorzugten Ausführungsform der Erfindung ist das Drehzahlwählglied von einem um eine zur Regelungswelle parallele Achse schwenkbaren Drehzahlwählhebel gebildet, der den Verstellhebel kreuzt, wobei die Reglermuffe an der Kreuzungsstelle am Reglerhebel und am Drehzahlwählhebel angreift. Dies kann in einfacher Weise gemäß der Erfindung dadurch verwirklicht werden, daß mit dem Regelgestänge ein entlang des Verstellhebels und entlang des Drehzahlwählhebels verschiebbar geführter Gelenkkopf verbunden ist. Dadurch wird die Reglermuffenbewegung auf den Verstellhebel der Regelungswelle übertragen und es wird gleichzeitig durch den Drehzahlwählhebel der Abstand der Angriffsstelle der Reglermuffe am Verstellhebel von der Achse der Regelungswelle entsprechend den Erfordernissen des Betriebes eingestellt.

Gemäß der Erfindung kann die Anordnung so getroffen sein, daß der Drehzahlwählhebel und/ oder der Verstellhebel eine Kulisse aufweisen, in welcher der Gelenkkopf geführt ist. Es kann auch auf dem Verstellhebel und/oder auf dem Drehzahlwählhebel eine Hülse verschiebbar geführt sein, welche mit dem Gelenkkopf gelenkig verbunden ist. In beiden Fällen ist der Abstand der Angriffsstelle der Reglermuffe von der Achse der Regelungswelle verstellbar und damit das Übersetzungsverhältnis zwischen Reglermuffenhub und Verdrehwinkel der Regelungswelle einstellbar und es wird dem Umstand Rechnung getragen, daß bei einer Verschwenkung des Drehzahlwählhebels sich der Abstand der Kreuzungsstelle mit dem Verstellhebel von der Schwenkachse des Drehzahlwählhebels verändert. Im allgemeinen wird es zweckmäßig sein, einen der beiden Hebel (Verstellhebel und Drehzahlwählhebel) mit einer Kulisse auszustatten und auf dem jeweils anderen eine verschiebbare Hülse anzuordnen.

Die Ausbildung des Verstellhebels mit einer Kulisse bietet auch den Vorteil, daß das Einspritzgesetz durch die Form dieser Kulisse verändert werden kann. Gemäß der Erfindung kann daher in diesem Fall die Kulisse entsprechend dem gewünschten Einspritzgesetz von der Geraden abweichend geformt sein.

In der Zeichnung ist die Erfindung an Hand von Ausführungsbeispielen schematisch veranschaulicht.

Fig. 1 und 2 zeigen schematisch die Regelkinematik, wobei Fig. eine Ansicht in Richtung des Pfeiles I der Fig. 2, teilweise im Schnitt, und Fig. 2 eine Ansicht in Richtung des Pfeiles II der Fig. 1, teilweise im Schnitt, zeigt. Fig. 3 und Fig. 4 zeigen eine Variante, wobei Fig.3 in ähnlicher Darstellung wie Fig. 1 gezeichnet ist, und Fig. 4 eine Ansicht in Richtung des Pfeiles lV der Fig. 3 darstellt. Fig. 5 . und 6 zeigen Varianten, Fig. 7 zeigt die Ausbildung einer Kreuzungsstelle von Verstellhebel und Drehzahlwählhebel.

In allen Fällen ist die Achse 1 des Drehzahlmeßwerkes2 2 parallel zur Regelungswelle3 angeordnet. Über eine nicht dargestellte elastische Kupplung ist der Fliehgewichtsträger 4 mit einem Antriebszahnrad 5 gekuppelt. Die Fliehgewichte 6 sind mit dem Fliehgewichtsträger um Achsen 7 schwenkbar verbunden und entgegen der Wirkung von Federn 8 ausschwenkbar. Mit Armen 9 wirken die Fliehgewichte 6 auf die Muffe 10, welche innerhalb der Welle 11 axial verschiebbar ist und durch einen Bolzen 12 mit einem ringförmigen Muffenteil13 verbunden ist. An diesem ringförmigen Muffenteil 13 greift das gabelförmige Ende 15 eines Winkelhebels 16, 17 an. Der Winkelhebel 16, 17 ist um eine ortsfest gelagerte Achse 18 schwenkbar gelagert. An den Hebelarm 17 des Winkelhebels 16, 17 ist bei 19 eine Verbindungsstange 20 angelenkt, welche an ihrem anderen Ende einen Gelenkkopf 21 trägt.

Von der Regelungswelle 3 steht ein Verstellhebei 22 radial ab. Auf diesem Verstellhebel22 ist eine Hülse 23 längsverschiebbar geführt. Mit dieser Hülse 23 ist mittels einer Achse 24 ein Gleitstein25 gelenkig verbunden, der in einer Kulisse 26 gleitet, die an einem Drehzahlwählhebel 27 ausgebildet ist. Der Drehzahlwählhebel 27 ist um eine Achse 28 schwenkbar und wird durch einen Bedienhebei 29 verschwenkt. An der Achse 24 ist der Gelenkkopf 21 angelenkt, welcher gabelförmig ausgebildet ist

Durch die Verschwenkung des Drehzahlwählhebels 27 wird nun über die Kulisse 26, den Gleitstein 25 und die Achse 24 die Hülse 23 entlang des Verstellhebels 22 verschoben und es wird damit die Angriffsstelle der Reglermuffe, welche von dem Gelenkkopf 21 und der Achse 24 gebildet ist, verschoben und das Übersetzungsverhältnis verändert. Der Verstellhebel 22, Drehzahlwählhebel 27 und Bedienhebei 29 sind in vollen Linien in der Vollaststellung dargestellt. In der Leerlaufstellung sind der Verstellhebel 22', der Drehzahlwählhebel 27' und der Bedienhebel 29' in strichlierten Linien dargestellt. Der Verstellhebel 22 ist noch in zwei weiteren Stellungen, nämlich in der Stellung 22", welche die Startstellung ist, und in der Stellung 22"', welche die Stopstellung ist, dargestellt.

Fig. 3 und 4 zeigen nun eine Variante. Die an der Reglermuffe angreifende Gabel 15 greift über einen Hebelarm 30 an einer in ortsfesten Lagern 33 gelagerten Welle 31 an, deren anderes Ende einen Hebel 32 trägt. Die Hebel 30 und 32 bilden somit die Arme eine Winkelhebels. An dem Hebelarm 32 ist eine Verbindungsstange 34 angelenkt, welche der Verbindungsstange 20 nach Fig. 1 und 2 entspricht. Diese Stange 34 weist nun an ihrem freien Ende wieder einen Gelenkkopf 21 entsprechend Fig. und 2 auf, welche ebenso wieder über eine Kulisse 26 und eine Hülse 23 am Verstellhebel 22 und am Drehzahlwählhebel 27 angreift. 28 ist wieder die Achse. an welcher der Drehzahlwählhebel 27 angelenkt ist. Es ist wieder die Volllaststellung in vollen Linien 22, 27, 34 dargestellt und die Leerlaufstellung in strichlierten Linien 27', 22' und 34'.

Die Ausführungsform nach Fig. 5 unterscheidet sich von der Ausführungsform nach Fig. 1 und 2 lediglich dadurch, daß hier der Verstellhebel 22 mit einer Kulisse 35 ausgestattet ist und eine Hülse 36 auf dem Drehzahlwählhebel 27 gleitend geführt ist.

Fig. 6 unterscheidet sich von Fig. lediglich dadurch, daß die Kulisse 37 des Verstellhebels abweichend von der Geraden geformt ist. Durch die Formgebung kann das Einspritzgesetz verändert werden.

Fig. 7 zeigt eine Ausbildung der Kreuzungsstelle von Verstellhebel 22 und Drehzahlwählhebel 27. Auf beiden Hebeln sind Büchsen 38 und 39 längsverschiebbar angeordnet, welche durch eine Achse 40 verdrehbar miteinander verbunden sind. An der Achse 40 greift der nicht dargestellte Gelenkkopf 21 an, welcher auch wieder gabelförmig ausgebildet sein kann.

## Patentansprüche

1. Regeleinrichtung für Einspritzbrennkraftmaschinen mit in wenigstens einer Reihe angeordneten Motorzylindern, wobei jedem Motorzylinder ein Brennstoffeinspritzgerät zugeordnet ist, dessen Fördermengenverstellglieder von einer allen Brennstoffeinspritzgeräten einer Motorreihe gemeinsamen, parallel zur Motorwelle angeordneten, drehbar gelagerten Regelungswelle (3) betätigt werden, welche von einem Drehzahlmeßwerk (2) in einem durch ein Drehzahlwählglied (27, 28, 29) bestimmten Ausmaß verdreht wird, wobei in der Betriebsstellung « Leerlauf eine kleinere Übersetzung zwischen dem Muffenhub des Meßwerkes und der Regelungswelle wirksam wird als in der Stellung « Vollast », dadurch gekennzeichnet, daß die Achse (1) des Drehzahlmeßwerkes (2) parallel zur Regelungswelle (3) angeordnet ist, daß die Reglermuffe (10) des Drehzahlmeßwerkes (2) über ein Regelgestänge (16, 17, 20) an einem mit der Regelungswelle (3) starr verbundenen, von dieser ungefähr radial abstehenden Verstellhebei (22) angreift und daß der Radialabstand der Angriffsstelle (21, 24) der Reglermuffe (10) am Verstellhebel (22) von der Achse der Regelungswelle (3) durch das Drehzahlwählglied (29, 27) veränderbar ist.

2. Regeleinrichtung nach Anspruch 1, dadurch gekennzeichnet, daß das Regelgestänge (16, 17, 20) einen um eine quer zur Drehzahlmeßwerkachse (1) verlaufende Achse (18) schwenkbaren Winkelhebel (16, 17) aufweist.

3. Regeleinrichtung nach Anspruch 1 oder 2, dadurch gekennzeichnet, daß das Drehzahlwählglied von einem um eine zur Regelungswelle (3) parallele Achse (28) schwenkbaren Drehzahlwählhebel (27) gebildet ist, der den Verstellhebel (22) kreuzt.

4. Regeleinrichtung nach Anspruch 1, 2 oder 3, dadurch gekennzeichnet, daß mit dem Regelgestänge ein entlang des Verstellhebels (22) und entlang des Drehzahlwählhebels (27) verschiebbar geführter Gelenkkopf (21) verbunden ist.

5. Regeleinrichtung nach einem der Ansprüche 1 bis 4, dadurch gekennzeichnet, daß der Drehzahlwählhebel (27) und/oder der Verstellhebel (22) eine Kulisse (26) aufweisen, in welcher der Gelenkkopf (21) geführt ist.

6. Regeleinrichtung nach einem der Ansprüche 1 bis 5, dadurch gekennzeichnet, daß auf dem Verstellhebel (22) und/oder auf dem Drehzahlwählhebel (27) eine Hülse (23) verschiebbar geführt ist, welche mit dem Gelenkkopf (21) gelenkig verbunden ist.

7. Regeleinrichtung nach einem der Ansprüche 1 bis 6, dadurch gekennzeichnet, daß der Verstellhebel (22) eine Kulisse (37) aufweist, welche entsprechend dem gewünschten Einspritzgesetz von der Geraden abweichend geformt ist.

## Claims

1. Control device for fuel injection internal combustion engines, comprising engine cylinders arranged in at least one row, wherein a fuel injection device is associated with each engine cylinder, and the elements of said fuel injection device adjusting the quantity of fuel delivered are actuated by a control shaft (3) that is rotatably mounted, arranged parallel to the motor shaft and common to all fuel injection devices of one engine row, which control shaft is turned by a speed governor (2) at a magnitude determined by a revolution speed selector (27, 28, 29), the transmission ratio between the movement of the sleeve of the speed governor and the control shaft effective in the operational position « idle being smaller than in the operational position « full load », characterized in that the axis (1) of the speed governor (2) is arranged parallel to the control shaft (3), that by way of a control rod system (16, 17, 20) the sleeve (10) of the speed governor (2) acts on an adjustment lever (22) rigidly connected to the control shaft (3) and projecting from said control shaft approximately radially, and that the radial distance of the point of engagement (21, 24) of the controle sleeve (10) on the adjustment lever (22) and the axis of the control shaft (3) can be adjusted by the revolution speed selector (29, 27).

2. Control device as claimed in claim 1, in which the control rod system (16, 17, 20) is provided with a bell crank lever (16, 17) pivotable around an axis (18) extending transversely to the axis (1) of the speed governor.

3. Control device as claimed in claim 1 or 2, in which the revolution speed selector is formed by a speed selecting lever (27) pivotable about an axis (28) extending parallel to the control shaft (3), which speed selecting lever crosses the adjustment lever (22).

4. Control device as claimed in claim 1, 2 or 3, in which a swivel head (21) slidably guided along the adjustment lever (22) and along the speed selecting lever (27) is connected to the control rod system.

5. Control device as claimed in any of claims 1 to 4, in which the speed selecting lever (27) and/or adjustment lever (22) comprise a sloted link (26) in which the swivel head (21) is guided.

6. Control device as claimed in any of claims 1 to 5, in which on the adjustment lever (22) and/or the speed selecting lever (27) a jacket (23) is slidably guided, which jacket is pivotally connected to the swivel head (21).

7. Control device as claimed in any of claims 1 to 6, in which the adjustment lever (22) comprises a connecting member (37) deviating in form from the straight line, in accordance with the desired injection law.

## Revendications

1. Dispositif de réglage pour moteurs à combustion interne à injection comprenant des cylindres de moteur disposés en au moins une ligne et dans lesquels chaque cylindre du moteur est associé à un appareil d'injection de combustible dont les organes de réglage de la quantité refoulée sont actionnés par un arbre de réglage (3) monté rotatif, commun à tous les appareils d'injection de combustible d'une ligne de cylindres du moteur, disposé parallèlement à l'arbre du moteur et qui est tourné par un mécanisme (2) de mesure du nombre de tours. dans une mesure déterminée par un organe de sélection du nombre de tours (27, 28, 29), dispositif dans lequel, dans la position de fonctionnement « marche à vide •, le rapport de la transmission entre la course du manchon du mécanisme de mesure et l'arbre de réglage est plus petit que dans la position « pleine charge", caractérisé en ce que l'axe (1) du mécanisme de mesure du nombre de tours (2) est disposé parallèlement à l'arbre de réglage (3), en ce que le manchon de régulation (10) du mécanisme (2) de mesure du nombre de tours attaque, par l'intermédiaire d'une tringlerie de réglage (16, 17, 20) un levier d'ajustement (22) relié rigidement à l'arbre de réglage (3) et qui fait saillie à peu près radialement sur cet arbre, et en ce que la distance radiale entre le point d'attaque (21, 24) du manchon de régulateur (10) sur le levier d'ajustement (22) et l'axe de l'arbre de réglage (3) peut être modifié par l'organe (27, 29) de sélection du nombre de tours.

2. Dispositif de réglage suivant la revendication 1_{;} caractérisé en ce que la tringlerie de réglage (16, 17, 20) présente un levier coudé (16, 17) qui peut pivoter autour d'un axe (18) qui s'étend transversalement à l'axe (1) du mécanisme de mesure du nombre de tours.

3. Dispositif de réglage suivant la revendication 1 ou 2, caractérisé en ce que l'organe de sélection du nombre de tours est formé par un levier (27) de sélection du nombre de tours, qui peut pivoter autour d'un axe (28) parallèle à l'arbre de réglage (3) et qui croise le levier d'ajustement (22).

4. Dispositif de réglage suivant la revendication 1, 2 ou 3, caractérisé en ce qu'à la tringlerie de réglage est reliée une tête d'articulation (21) qui est guidée à coulissement le long du levier d'ajustement (22) et le long du levier (27) de sélection du nombre de tours.

5. Dispositif de réglage suivant l'une des revendications 1 à 4, caractérisé en ce que le levier de sélection du nombre de tours (27) et/ou le levier d'ajustement (22) présentent une coulisse (26) dans laquelle la tête d'articulation (21) est guidée.

6. Dispositif de réglage suivant l'une des revendications 1 à 5, caractérisé en ce que sur le levier d'ajustement (22) et/ou sur le levier (27) de sélection du nombre de tours est guidé mobile en translation un manchon (23) qui est relié de façon articulée à la tête d'articulation (21).

7. Dispositif de réglage suivant l'une des revendications 1 à 6, caractérisé en ce que le levier d'ajustement (22) présente une coulisse (37) qui est d'une forme différente de la forme rectiligne, en fonction de la loi d'injection désirée.
